# EUROPÄISCHE PATENTSCHRIFT

(11) **EP 4 097 321 B1**
(45) Veröffentlichungstag und Bekanntmachung des Hinweises auf die Patenterteilung: **18.12.2024**
(21) Anmeldenummer: 21701647.6
(22) Anmeldetag: 13.01.2021
(51) Int. Cl.: E05F 1/10, E05F 15/611, E05F 15/616, E05F 15/622, E05F 15/627, E05B 81/20

(54) **AUFSTELLVORRICHTUNG FÜR EINE KRAFTFAHRZEUGTÜR**
OPENING DEVICE FOR A MOTOR VEHICLE DOOR
DISPOSITIF D'OUVERTURE POUR UNE PORTE DE VÉHICULE AUTOMOBILE

(30) Priorität: 27.01.2020 DE 102020101806
(43) Veröffentlichungstag der Anmeldung: 07.12.2022
(73) Patentinhaber: Kiekert AG, 42579 Heiligenhaus (DE)
(72) Erfinder: REDDMANN, Uwe, 45145 Essen (DE)
(74) Vertreter: Kiekert AG Patentabteilung
(86) Internationale Anmeldenummer: PCT/DE2021/100034
(87) Internationale Veröffentlichungsnummer: WO 2021/151422

(56) Entgegenhaltungen:
- DE-A1- 102005 030 054
- DE-A1- 102015 107 609
- DE-U1- 202013 004 785

## Beschreibung

Die Erfindung betrifft eine Aufstellvorrichtung für ein beweglich am Kraftfahrzeug angeordnetes Kraftfahrzeugtürelement, insbesondere eine Seitentür, aufweisend einen elektrischen Antrieb und ein Stellmittel, wobei das Stellmittel mittels des elektrischen Antriebs betätigbar ist, wobei zwischen dem elektrischen Antrieb und dem Stellmittel ein Federspeicher angeordnet ist, wobei der Federspeicher derart eingerichtet ist, die Bewegung des Stellmittels zu unterstützen.

Kraftfahrzeugtüren sind durchweg mit Feststellgliedern zum Festlegen des Türflügels in vorbestimmten Winkelstellungen im Vergleich zu der Kraftfahrzeug-Karosserie ausgerüstet. Dazu ist das Feststellglied an die Kraftfahrzeug-Karosserie angelenkt, und zwar meistens derart, dass sein Drehpunkt außerhalb der durch Scharnierachsen vorgegebenen Schwenkachse des Türflügels liegt. Das Feststellglied ragt im Allgemeinen über eine Öffnung an einer Seitenkante ins Innere des Türflügels hinein. Aufgrund seiner bezüglich der Scharnierachsen exzentrischen Anlenkung an der Kraftfahrzeug-Karosserie vollführt das Feststellglied beim Bewegen des Türflügels Ausfahr- und Einfahrbewegungen relativ zum Türflügel. Das Feststellglied wird allgemein auch als Fangband bezeichnet.

Üblicherweise verfügen solche Fangbänder über einen Feststellarm bzw. Rastarm mit mehreren Rastausnehmungen. In die Rastausnehmungen können am Türflügel angebrachte Feststellorgane eintauchen. Dadurch lassen sich die vorbestimmten Winkelstellungen des Türflügels im Vergleich zu der Kraftfahrzeug-Karosserie beim Öffnen der Tür realisieren. Eine solche Vorgehensweise ist hinlänglich bekannt, wozu nur beispielhaft auf die DE 41 30 782 A1 verwiesen wird.

Fahrzeuge nach dem heutigen Stand der Technik weisen zum Teil keine Außentürgriffe an den Seitentüren zum Öffnen auf. Um diese Kraftfahrzeugtüren ergreifen und vollständig öffnen zu können, sind Aufstellvorrichtungen bekannt geworden. Unter einem Aufstellen einer Tür ist das Bewegen der Tür hin zu einem Öffnungsspalt im Bereich von 20 mm bis 200 mm, vorzugsweise von 50 mm bis 160 mm, gegenüber der Kraftfahrzeug-Karosserie zu verstehen. Hierdurch wird der Bediener des Kraftfahrzeugs in die Lage versetzt, das Türelement zu ergreifen und vollständig zu öffnen. Für die wenigstens spaltweise Öffnung des Türflügels gegenüber der Kraftfahrzeug-Karosserie sorgt der zumindest eine auf den Türflügel arbeitende elektrische Antrieb.

Im Stand der Technik nach der DE 10 2013 202 801 A1 wird eine Einrichtung zur Betätigung einer Kraftfahrzeugtür mit Feststellfunktion beschrieben. Die Einrichtung verfügt über einen an der Kraftfahrzeugtür befestigbaren Aktuator sowie einen durch den Aktuator um eine Aktuatorachse schwenkbaren Schwenkhebel. Außerdem ist ein Stellarm zum Festlegen der Kraftfahrzeugtür in vorbestimmten Winkelstellungen im Vergleich zur Kraftfahrzeug-Karosserie vorgesehen.

Die DE 10 2015 103 830 A1 offenbart eine mit dem Feststellglied zusammenwirkendes Linearstellglied. Eine Stellmutter, die mittels eines Elektromotors angetrieben wird, ist dabei in der Lage, die einmal entsperrte Tür über einen Öffnungsspalt hin zu betätigen. Dazu ist eine Stellstange vorgesehen, die einen Rastarm bewegt, wodurch das Türelement von einer Ausgangsstellung in eine Öffnungsstellung bewegt wird. Neben dem Aufstellen der Tür offenbart die Druckschrift auch ein System zum vollständigen Öffnen des Türelements.

Das Dokument DE 20 2013 004785 U1 offenbart eine Antriebsanordnung zur motorischen Verstellung eines Verstellelements eines Kraftfahrzeugs, wobei die Antriebsanordnung einen Antriebsmotor und ein antriebstechnisch zwischen dem Antriebsmotor und dem Verstellelement angeordnetes Getriebe umfasst, wobei das Getriebe ein Getriebeelement und ein Getriebe-Gegenelement aufweist, die antriebstechnisch miteinander in Schraubeingriff stehen oder bringbar sind, dadurch gekennzeichnet, dass das Getriebeelement des Getriebes ein Schraub-Getriebeelement aus einem schraubenlinienartig um eine Schraubenlängsachse gewundenen, drahtförmigen Strang ist.

Das Dokument DE 10 2015 107609 A1 betrifft ein Fahrzeug mit einer Baugruppe zum Öffnen einer Fahrzeugtür, wobei das Fahrzeug eine Fahrzeugkarosserie aufweist, die eine Säule, eine Fahrzeugtür, die bewegbar mit der Fahrzeugkarosserie gekoppelt ist, und eine Baugruppe zum zumindest teilweisen Öffnen der Fahrzeugtür aufweist. Die Baugruppe ist mit der Fahrzeugtür gekoppelt und weist einen Aktor auf, der einen Aktorkörper und einen Aktorschaft besitzt, der relativ zu dem Aktorkörper zwischen einer zurückgezogenen Position und einer ausgefahrenen Position bewegbar ist. Ferner weist die Baugruppe einen Hebel, der schwenkbar mit der Fahrzeugtür gekoppelt ist, und eine Feder auf, die zwischen dem Hebel und dem Aktorschaft gekoppelt ist. Die Feder spannt den Hebel zu der Säule vor. Wenn die Fahrzeugtür entsperrt ist, übt der Hebel eine Kraft auf die Säule aus und drückt folglich die Fahrzeugtür weg von der Säule in eine teilweise offene Position

Das Dokument DE 10 2005 030054 A1 betrifft eine Öffnungseinrichtung für eine Klappe eines Fahrzeugs, insbesondere für eine Heckklappe, die um eine horizontale Schwenkachse am oberen Rand einer Öffnung der Karosserie eines Fahrzeugs aus einer nach unten gerichteten Schließstellung heraus in eine nach oben gerichtete Öffnungsstellung schwenkbar ist. Sie weist eine Gasfeder 1 auf, die mit dem freien Ende ihrer Kolbenstange in einem Abstand zur Schwenkachse an der Karosserie und die mit ihrem Druckrohr in einem Abstand zur Schwenkachse an der Klappe angelenkt ist. Dabei kraftbeaufschlagt die Gasfeder in Ausfahrrichtung die Klappe in Öffnungsrichtung. Weiterhin ist ein Aktuator vorhanden, durch den ein Drehmoment in Öffnungsrichtung auf die Klappe einwirkbar ist. Der Aktuator ist ein Kraftspeicher, der aus seiner Spannstellung die Klappe während ihres Öffnungshubes aus der Schließstellung heraus zu einem Erreichen einer Entspannstellung des Kraftspeichers kraftbeaufschlagt.

Die aus dem Stand der Technik bekannten Lösungen zum Aufstellen eines Türelements basieren auf elektrischen Antrieben, mittels derer das Türelement von einer Schließstellung in eine Offenstellung überführbar ist. Ein Problem, das sich beim Aufstellen eines Türelements stellt, ist das, dass die Stellkräfte variieren können, wobei mittels des elektrischen Antriebs stets eine vorgegebene Kraft zum Öffnen zur Verfügung stellbar ist.

Um in jedem Fall, auch in dem Fall, in dem zum Beispiel eine zugefrorene Tür oder Klappe geöffnet werden muss, eine ausreichende Kraft zur Verfügung zu stellen, müssen die Motoren entsprechend groß oder mit vorgeschalteten Getrieben ausgestattet sein. Große Motoren sind kostenintensiv und Getriebe bedingen einen entsprechenden Platzbedarf. Hier setzt die Erfindung an.

Ausgehend von dem bekannten Stand der Technik stellt sich die Aufgabe, eine verbesserte Aufstellvorrichtung für ein beweglich am Kraftfahrzeug angeordnetes Bauteil, insbesondere ein Kraftfahrzeugtürelement, bereitzustellen. Es stellt sich die Aufgabe, eine Aufstellvorrichtung bereitzustellen, bei der der elektrische Antrieb unabhängig von der zur Verfügung zu stellenden Aufstellkraft arbeiten kann. Darüber hinaus soll mittels des elektrischen Antriebs gleichzeitig eine Steuerung der Stellbewegung ermöglicht werden. Letztlich stellt sich die Aufgabe, eine kostengünstige und konstruktiv einfache Lösung zur Betätigung des Türelements bereitzustellen.

Die Lösung der Aufgabe erfolgt erfindungsgemäß durch die Merkmale des unabhängigen Anspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen sowie den Figuren beschriebenen Merkmale möglich.

Die Aufgabe der Erfindung wird dadurch gelöst, dass eine Aufstellvorrichtung für ein beweglich am Kraftfahrzeug angeordnetes Kraftfahrzeugtürelement bereitgestellt wird, aufweisend einen elektrischen Antrieb und ein Stellmittel, wobei das Stellmittel mittels des elektrischen Antriebs betätigbar ist und wobei zwischen dem Antrieb und dem Stellmittel ein Federspeicher angeordnet ist. Durch den erfindungsgemäßen Aufbau der Aufstellvorrichtung ist nun die Möglichkeit geschaffen, das Kraftfahrzeugtürelement unabhängig von der zur Verfügung zu stellenden Aufstellkraft zu bewegen. Insbesondere wird die Aufgabe dadurch gelöst, dass mittels des Antriebs die Bewegung des Stellmittels während des Aufstellens gesteuert wird. Der Federspeicher dient dabei dazu, die Bewegung des Stellmittels zu unterstützen. Der elektrische Antrieb steuert die Bewegung des Stellmittels und gleichzeitig wird der Federspeicher entlastet, wodurch mit geringstmöglichen Antriebskräften eine ausreichende Kraft zur Bewegung des Türelements bereitstellbar ist.

Der elektrische Antrieb ist bevorzugt ein elektrischer Gleichstrommotor, der über beispielsweise ein Schneckengetriebe mit dem Stellmittel zusammenwirkt. Natürlich ist es auch vorstellbar, dass der Elektromotor unmittelbar und zum Beispiel in eine Verzahnung am Stellmittel angreift und somit ein Betätigen des Stellmittels ermöglicht.

Das beweglich am Kraftfahrzeug angeordnete Bauteil ist bevorzugt eine Seitentür eines Kraftfahrzeugs, die mittels der Aufstellvorrichtung von einer Schließstellung in eine Offenstellung überführbar ist. Vorstellbar ist es aber auch, dass das Bauteil eine Klappe oder Abdeckung oder eine Hecktür an einem Kraftfahrzeug oder einem Nutzfahrzeug ist.

Mittels der Aufstellvorrichtung ist ein z. B. eine Klappe oder ein Türelement geringfügig aufstellbar, so dass der Bediener das Türelement ergreifen und vollständig öffnen kann. Dabei wirkt die Aufstellvorrichtung bevorzugt mit einem elektrischen Kraftfahrzeugschloss zusammen, so dass der Bediener mittels zum Beispiel einer Funkfernbedienung das Kraftfahrzeugschloss elektrisch entsperren kann, wodurch das Türelement frei verschwenkbar ist. Die Aufstellvorrichtung kombiniert dabei das elektrische Öffnen des Schlosses mit dem bereichsweisen Öffnen des Türelements.

Der Federspeicher liegt in einer Ausgangsstellung, insbesondere einer Grundstellung, gespannt vor, wodurch sich eine vorteilhafte Ausgestaltungsvariante der Erfindung ergibt. Der Federspeicher wird nach einem Aufstellen des Kraftfahrzeugtürelements gespannt. Mit anderen Worten wird nach dem vollständigen Öffnen des Türelements der Federspeicher mittels des elektrischen Antriebs derart bewegt, dass die im Federspeicher angeordneten Federelemente gespannt werden.

Im unbetätigten Zustand der Aufstellvorrichtung liegt der Federspeicher somit in einer vorgespannten Stellung vor. Wird nun die Tür geschlossen, so liegt der Federspeicher in der Grundstellung bzw. Ausgangsstellung vor, in der die Federelemente im Federspeicher gespannt sind.

Wird hiervon ausgehend vom Bediener das Öffnungssignal für das Türelement gegeben, so wird das Schließsystem entsperrt, wodurch das Türelement freikommt. Mittels der Aufstellvorrichtung wird dann parallel dazu der Federspeicher mittels des elektrischen Antriebs entspannt.

Der elektrische Antrieb verstellt dabei den Federspeicher kontinuierlich, wodurch ein gleichmäßiges und federunterstütztes Aufstellen des Kraftfahrzeugtürelements erfolgen kann. Der Federspeicher unterstützt durch die Entspannung der Federelemente die Aufstellbewegung, wodurch lediglich geringe Kräfte im elektrischen Motor zur Verfügung gestellt werden müssen. Der elektrische Motor bzw. der elektrische Antrieb steuert somit lediglich die Freigabe der Kraft der Federelemente, wobei die eigentliche Aufstellkraft durch die Federelemente bereitgestellt wird. Das Türelement wird folglich unter Federspannung aufgestellt. Gleichzeitig kann durch die Bewegung des Federspeichers aber auch eine zumindest unterstützende Öffnungsbewegung in das Kraftfahrzeugtürelement eingeleitet werden. Im Wesentlichen dient der elektrische Antrieb aber zur Steuerung der Freigabe der Federkraft, wobei die Federkraft auf das Stellmittel wirkt.

Erfindungsgemäß ist mittels des Antriebs der Federspeicher spannbar und entspannbar. Der elektrische Antrieb kann den Federspeicher bewegen, und zwar derart bewegen, dass im Federspeicher angeordnete Federelemente gespannt werden. Dazu kann der Federspeicher bzw. ein Gehäuse des Federspeichers bewegt werden. In dem Fall, in dem die Federelemente als Druckfeder ausgeführt sind, würde ein Spannen der Federelemente dadurch erfolgen, dass der Federspeicher in eine Richtung bewegt wird, so dass die Federelemente komprimiert werden. Im komprimierten Zustand der Druckfeder wirkt der Federspeicher dann als Energiespeicher. Der komprimierte Zustand der Druckfeder im Federspeicher definiert dabei die Ausgangsstellung der Aufstellvorrichtung. Wird nun vom Bediener ein Öffnungsbefehl an die Aufstellvorrichtung gegeben bzw. ein Öffnungssignal initiiert, kann die im Federspeicher gespeicherte Energie mittels des Antriebs freigegeben werden. Die freigegebene Energie kann dann zum Aufstellen des Kraftfahrzeugtürelements genutzt werden. Vorzugsweise wird mittels des Stellmittels eine Zugkraft erzeugt. Die Zugkraft kann dann dazu genutzt werden, um mechanisch eine Stellbewegung des Kraftfahrzeugtürelements einzuleiten. Je nach konstruktiver Auslegung der Aufstellvorrichtung ist es natürlich ebenfalls vorstellbar, beim Entspannen des Federspeichers eine Druck- und/oder Schiebekraft in der Aufstellvorrichtung bereitzustellen.

Weiterhin vorteilhaft kann es sein, wenn mittels eines Entspannens des Federspeichers das Türelement betätigbar, insbesondere verschwenkbar ist. Der Federspeicher kann in das Kraftfahrzeugtürelement integriert sein, so dass die Entspannbewegung des Federspeichers, die durch den elektrischen Antrieb gesteuert und eingeleitet wird, in eine Bewegung des Türelements umwandelbar ist. Der Federspeicher und insbesondere die Aufstellvorrichtung selbst kann dabei Teil des Kraftfahrzeugschlosses sein. Mit anderen Worten kann die Aufstellvorrichtung in das Kraftfahrzeugschloss integriert sein, so dass sich eine bauliche Einheit bildet, die in einfacher Weise im Kraftfahrzeugtürelement montierbar ist. Vorstellbar ist es aber auch, dass die Aufstellvorrichtung als separates Bauteil im Kraftfahrzeugtürelement angeordnet ist und mittels einer Zug- oder Druckbewegung das Kraftfahrzeugtürelement aufstellt. Bevorzugt wird mittels des Federspeichers aber eine Zugbewegung initialisiert, wobei mittels des Entspannens der Federelemente im Federspeicher das Stellmittel derart bewegt wird, dass die Aufstellvorrichtung eine Zugkraft erzeugt, die zum Aufstellen des Türelements nutzbar ist.

Das Türelement ist mittels der Aufstellvorrichtung von einer Schließstellung in eine Offenstellung überführbar. In der Ausgangsstellung ist der Federspeicher gespannt. Diese Ausgangsstellung bildet die Schließstellung des Türelements ab, in der das Kraftfahrzeugtürelement mittels des Kraftfahrzeugschlosses in der Schließstellung gehalten wird. Die Schließstellung bei einem Kraftfahrzeugseitentürschloss wird durch eine Hauptrastposition des Kraftfahrzeugschlosses bestimmt. Ausgehend von dieser Schließstellung kann bevorzugt durch ein elektrisches Öffnen des Kraftfahrzeugschlosses die Hauptrastposition verlassen werden, wobei das Kraftfahrzeugschloss entsperrt wird und eine im Kraftfahrzeugschloss enthaltene Drehfalle freigegeben wird. Ein im Kraftfahrzeugschloss angeordnetes Gesperre aus Drehfalle und Sperrklinke arbeitet dabei üblicherweise mit einem Schlosshalter zusammen, hierbei bilden Drehfalle und Sperrklinke ein Gesperre, das in einer Vorrast- und einer Hauptrastposition verrastbar ist. Beim Entsperren des Gesperres wird die Sperrklinke von der Drehfalle gelöst und gibt den Schlosshalter frei. Die Tür ist danach bewegbar bzw. verschwenkbar. Die Aufstellvorrichtung ist nach dem Entsperren des Gesperres in der Lage, das Kraftfahrzeugtürelement von der Schließstellung bzw. Ausgangsstellung in eine Offenstellung zu überführen, in der ein Bediener des Kraftfahrzeugs in der Lage ist, das Türelement zu ergreifen und weiter vollständig zu öffnen. Durch diese Art des Aufstellens des Kraftfahrzeugtürelements besteht zum Beispiel die Möglichkeit, ein Kraftfahrzeugtürelement ohne einen Außentürgriff auszubilden.

Erfindungsgemäß weist der Federspeicher ein erstes Federelement und mindestens ein zweites Federelement auf.

Durch eine Kombination zweier Federelemente im Federspeicher besteht die Möglichkeit, die Kraft zum Aufstellen des Kraftfahrzeugtürelements zu variieren. Ein erstes Federelement kann dann mittels des elektrischen Antriebs in einer ersten Stellung des Federspeichers gespannt werden. Wird hingegen der Federspeicher in eine zweite Position verfahren, so wird auch das zweite Federelement gespannt, wodurch sich unterschiedliche Energiespeicher im Federspeicher erzeugen lassen. Dies kann insbesondere dann vorteilhaft sein, wenn zum Beispiel höhere Aufstellkräfte in der Aufstellvorrichtung benötigt werden, wie sie beispielsweise bei vereisten Türen auftreten.

Die Federelemente sind sequenziell und mittels des elektrischen Antriebs betätigbar, das heißt spannbar und/oder entspannbar. Hierbei können die Federkonstanten der Federelemente variieren, so dass unterschiedliche Kräfte erzielbar sind, es ist aber auch vorstellbar, dass die Federelemente gleiche Federkonstanten aufweisen, die aber alleine durch das Verfahren des Federspeichers nacheinander spannbar sind. In vorteilhafter Weise addieren sich die Federkräfte der Federelemente derart, dass ein Betätigen des Türelements mittels des elektrischen Antriebs steuerbar ist. Dazu kann der Federspeicher und insbesondere das Gehäuse des Federspeichers mittels des elektrischen Antriebs verfahren werden.

Hieraus ergibt sich ein wesentlicher Vorteil der Erfindung, da die Kraft zum Aufstellen aus der Feder kommt, kann die Geschwindigkeit des Aufstellens über den Motor gesteuert werden. Mit anderen Worten, können hohe Stellgeschwindigkeiten realisiert werden, wobei lediglich ein kleiner Motor eingesetzt werden muss. Im Notfall können dann geringe Geschwindigkeiten, dafür aber hohe Kräfte realisiert werden. Ein Notfall liegt beispielsweise dann vor, wenn das bewegliche Bauteil sich aufgrund eines Verklemmens oder eines Vereisens nicht aufstellen lässt. In diesem Fall liegt alleine die Kraft des ersten Federelements zum Aufstellen zur Verfügung. Der Motor steuert die Freigabe der in der Feder gespeicherten Energie.

Erfindungsgemäß kann nun aber im gespannten Zustand der ersten Feder das zweite Federelement zusätzlich eine Kraft aufbauen, wenn mittels des Antriebs das zweite Federelement zusätzlich gespannt wird. In dieser Notfallsituation muss der Motor die zweite Feder gegen die Kraft der ersten Feder spannen, um eine zusätzlich Stellkraft zu generieren. Es können geringe Geschwindigkeiten aber hohe Kräfte, durch die Kopplung der beiden Federn, realisiert werden.

Der erfindungsgemäße Aufbau weist einen weiteren Vorteil auf, nämlich den, dass die Aufstellvorrichtung und insbesondere der elektrische Antrieb vor Fehlbetätigungen geschützt ist. Wird beispielsweise ein Türelement von einem Bediener während des laufenden Öffnungsvorgangs ergriffen und mit übermäßiger Geschwindigkeit wieder geschlossen, so wird die daraus resultierende Bewegung des Stellmittels von den Federelementen aufgenommen, ohne den Motor und oder ein Getriebe zu beschädigen. Den Federelementen kommt somit eine Doppelfunktion zu, einerseits stellen die Federelemente die notwendige Kraft zum Aufstellen des Türelements zur Verfügung und andererseits dienen die Federelemente als Sicherungsmittel gegen eine Fehlbetätigung.

Die bevorzugt in einem Inneren des Federspeichers angeordneten Federelemente werden während des Verfahrens entspannt bzw. gespannt. Dabei kann das erste Federelement in einer Ausgangsstellung des Federspeichers gespannt vorliegen und das Stellmittel unter Spannung setzen. Mittels einer Freigabe des ersten Federelements mittels eines Verfahrens des Gehäuses des Federspeichers kann dann das Stellmittel eine Bewegung initialisieren und die Tür aufstellen. Reicht die Druckkraft des ersten Federelements nicht aus, um das Türelement aufzustellen, weil beispielsweise die Türdichtung eingefroren ist, so kann das Gehäuse des Federspeichers weiter verfahren werden, um nun das zweite Federelement zu spannen. Durch diese zweite Federkraft kann dann die Zugkraft auf das Stellmittel erhöht werden und eine hohe Kraft in der Aufstellvorrichtung generiert werden. Hier zeigt sich ein weiterer Vorteil des erfindungsgemäßen Aufbaus der Aufstellvorrichtung, nämlich der, dass der Antrieb lediglich ein Federelement spannen muss, um unterschiedliche Kräfte in der Aufstellvorrichtung zu generieren.

Kann das Türelement nicht aufgestellt werden, so wirkt eine Zugspannung im Stellmittel, die durch die zugefrorene Tür gehalten wird. Wird nun der Federspeicher bzw. das Gehäuse des Federspeichers verfahren und das zweite Federelement gespannt, so muss lediglich eine Kraft bereitgestellt werden, die das zweite Federelement spannt. Die Kräfte der Federelemente addieren sich in diesem Fall aber, so dass hohe Kräfte zum Eisbrechen und Aufstellen des Türelements zur Verfügung gestellt werden können. Bevorzugt werden mittels des ersten Federelements Federkräfte von 0 bis ca. 200 N, bevorzugt von 80 bis 160 N bereitgestellt, wobei mittels des zweiten Federelements Kräfte von 0 bis ca. 400 N, bevorzugt bis 350 N bereitstellbar sind. In Summe können sich die Kräfte der Federelemente somit auf ca. 500 N addieren.

In einer weiteren Ausgestaltungsvariante der Erfindung weist der Federspeicher ein Zugmittel, insbesondere ein Zugelement, auf, wobei mittels des Zugmittels eine Zugkraft auf eine Antriebseinheit für das Türelement übertragbar ist. Der Federspeicher kann im Kraftfahrzeugschloss oder separat im Kraftfahrzeugtürelement angeordnet sein. Vorzugsweise ist die Aufstellvorrichtung dabei derart ausgebildet, dass ein Stellmittel im Federspeicher als Zugmittel dient. Diese bevorzugte Ausführungsform ermöglicht es, Zugkräfte zu erzeugen, die durch das Entspannen des Federelements bzw. der Federelemente zum Aufstellen des Kraftfahrzeugtürelements nutzbar sind. Dem Zugmittel nachgeordnet ist eine Antriebseinheit, die mittels des Stellmittels bzw. Zugmittels bzw. Zugelements die Tür mechanisch aufstellt. Im einfachsten Fall kann die Antriebseinheit als Hebelelement ausgebildet sein, wobei das Hebelelement zum Beispiel auf ein Türfangband wirkt. Ein Türfangband ist im Kraftfahrzeugschloss vorhanden und sichert üblicherweise die Aufstellbewegung des Türelements, wobei ebenfalls üblicherweise unterschiedliche Raststellungen mittels des Türfangbands erzielbar sind. Die Tür kann mittels des Türfangbands in unterschiedlichen Rastpositionen gehalten werden.

Wirkt nun die Antriebseinheit auf das Türfangband, so kann mit einer geringstmöglichen Anzahl von Bauteilen ein Aufstellen des Türelements erzielt werden.

Vorstellbar ist es natürlich auch, dass die Antriebseinheit selbst ein Stellstange aufweist, die es ermöglicht, eine Kraft auf das Türelement auszuüben, um das Türelement aufzustellen. Die Antriebseinheit bzw. die Stellstange zum Aufstellen des Türelements kann dabei im Bereich der Türscharniere angeordnet sein, es ist aber auch vorstellbar, dass die dem Federspeicher nachgeordnete Antriebseinheit im Bereich des Kraftfahrzeugschlosses angeordnet ist und im Bereich des Türschlosses auf die Karosserie und/oder den Schlosshalter wirkt.

In einer weiteren vorteilhaften Ausgestaltungsvariante ist zwischen dem Federspeicher und der Antriebseinheit ein Bowdenzug angeordnet. Die Anordnung eines Bowdenzugs zwischen dem Federspeicher und der Antriebseinheit ermöglicht es hierbei, den Federspeicher beabstandet von der Antriebseinheit im Kraftfahrzeugtürelement anzuordnen. Mittels des Bowdenzugs können dabei leicht Zugkräfte übertragen werden. Vorstellbar ist es je nach Anordnung des Bowdenzugs natürlich auch, dass mittels des Bowdenzugs Druckkräfte an die Antriebseinheit übertragen werden. Durch den erfindungsgemäßen Aufbau der Aufstellvorrichtung ist nun die Möglichkeit geschaffen, einen Energiespeicher bereitzustellen, mit dem ein Türaufstellen ermöglicht wird, dabei ist der Federspeicher unabhängig von der zur Verfügung zu stellenden Aufstellkraft spannbar. Dies bietet den Vorteil, dass mit kleinstmöglichen Motoren gearbeitet werden kann, die auch stets nur geringe Kräfte zum Spannen der Federelemente bereitstellen müssen. So können die Federelemente, und insbesondere die Kräfte der Federelemente addiert werden, ohne dass große Motoren zum Spannen der Federelemente bereitgestellt werden müssen. Darüber hinaus bietet der erfindungsgemäße Aufbau der Aufstellvorrichtung die Möglichkeit, das Aufstellen durch ein gesteuertes Entspannen der Federelemente zu steuern. Dazu sind im elektrischen Antrieb wiederum lediglich geringe Kräfte zur Verfügung zu stellen, da das Entspannen des Federspeichers mit einer Entspannung des Federelements einhergeht, wodurch die Stellbewegung des Federspeichers bzw. des Gehäuses des Federspeichers durch die Federkraft unterstützt wird.

Nachfolgend wird die Erfindung unter Bezugnahme auf die anliegenden Zeichnungen anhand eines Ausführungsbeispiels näher erläutert. Es gilt jedoch der Grundsatz, dass das Ausführungsbeispiel die Erfindung nicht beschränkt, sondern lediglich eine vorteilhafte Ausgestaltungsform darstellt.

Es zeigt:
- Figur 1: eine prinzipielle Darstellung einer Aufstellvorrichtung für ein Kraftfahrzeugtürelement in einer Seitenansicht und in einer Schnittdarstellung des Federspeichers, wobei der Federspeicher in einer Grundstellung wiedergegeben ist,
- Figur 2: die Aufstellvorrichtung in einer Normalbetätigung, das heißt einer Offenstellung des Türelements, und
- Figur 3: die Aufstellvorrichtung bzw. den Federspeicher in einer Betätigungsstellung mit erhöhter Kraft.

In der Figur 1 ist eine Aufstellvorrichtung 1 in schematischer Darstellung wiedergegeben. Die Aufstellvorrichtung 1 wird dabei mit einem Bowdenzug 2 zusammen, wobei der Bowdenzug mit einer Antriebseinheit 3 zusammenwirkt. Die Aufstellvorrichtung 1, Bowdenzug 2 und Antriebseinheit 3 bilden in dieser Ausführungsform gemeinsam die Aufstellvorrichtung für das Kraftfahrzeugtürelement 4. Die Antriebseinheit 3 weist dabei eine Stellstange 5 auf, wobei die Stellstange 5 wiederum mit der Kraftfahrzeug-Karosserie 6 verbunden ist. Die Aufstellvorrichtung 1 ist in diesem Ausführungsbeispiel mit einem Bowdenzug 2 und einer Antriebseinheit 3 ausgestattet, dies ist aber lediglich beispielhaft zu verstehen, da die Aufstellvorrichtung 1 und das in der Aufstellvorrichtung 1 enthaltene Stellmittel 7 auch unmittelbar mit der Kraftfahrzeug-Karosserie 6 im Eingriff stehen kann.

Die Aufstellvorrichtung 1 wird mittels eines elektrischen Antriebs 8 angetrieben. Der elektrische Antrieb 8 weist eine Schnecke 9 auf, wobei die Schnecke 9 mit einem Schneckenrad 10 kämmt und das Schneckenrad 10 ein Übertragungsmittel 11 antreibt. Das Übertragungsmittel 11 kann beispielsweise eine Spindel sein. Das Übertragungsmittel 11 wiederum ist fest mit einem Gehäuse 12 verbunden, so dass mittels des elektrischen Antriebs 8 und über das Getriebe 9, 10, 11 das Gehäuse 12 in Richtung des Pfeils P1 verfahrbar ist.

In einem Inneren 13 des Gehäuses 12 ist ein erstes Federelement 14 und ein zweites Federelement 15 angeordnet. Zur Betätigung bzw. Abstützung der Federelemente 14, 15 weist das Stellmittel 7 eine vorzugsweise kreisförmige Anlagefläche 16 auf. Dabei wird das erste Federelement 14 zwischen der Anlagefläche 16 und einer festen Montagefläche 17 gehalten bzw. gespannt. Die Montagefläche 17 kann Teil eines Kraftfahrzeuges sein, kann aber auch einen Teil des Kraftfahrzeugtürelements 4 bilden. Die Montagefläche 17 bildet eine feste Anlage und kann dabei ebenfalls als Montagefläche für die Aufstellvorrichtung 1 dienen.

In der Figur 1 ist die Ausgangsstellung A wiedergegeben, in der das Kraftfahrzeugtürelement 4 in der Schließstellung vorliegt. Das Gehäuse 12, das Stellmittel 7, das erste Federelement 14, das zweite Federelement 15 und die Montagefläche 17 bilden in diesem Ausführungsbeispiel den Federspeicher 18. Der Federspeicher 18 ist dabei derart ausgebildet, dass mittels des Stellmittels 7 eine Zugkraft F in den Bowdenzug 2 bzw. die Antriebseinheit 3 einleitbar ist.

Die Figur 1 zeigt die Ausgangsstellung A, bei der das Übertragungsmittel 11 bzw. das Gehäuse 12 in Richtung des Pfeils P1 und in der Figur 1 nach rechts gefahren wurde. Durch das Verfahren des Gehäuses 12 in Richtung der Montagefläche 17 wurde das als Druckfeder ausgebildete erste Federelement 14 gespannt. Das erste Federelement 14 bildet dabei einen Energiespeicher zwischen der Montagefläche 17 und der Anlagefläche 16 des Stellmittels 7. Soll nun ausgehend von der Ausgangsstellung A das Kraftfahrzeugtürelement 4 in eine Offenstellung E überführt werden, so wird das Gehäuse 12 mittels des elektrischen Antriebs 9 in Richtung des Pfeils P1 und in der Figur 1 nach links verfahren.

Die Offenstellung O ist in der Figur 2 wiedergegeben. Das Gehäuse 12 des Federspeichers 18 wurde in Richtung des Pfeils P1 nach links verfahren, wodurch sich das erste Federelement 14 entspannt und die Energie an das Stellmittel 7 überträgt. Der elektrische Antrieb 8 steuert insofern lediglich die Freigabe der Energie aus dem Federspeicher 18. Zum Aufstellen des Türelements 4 wird somit lediglich eine geringe Motorleistung benötigt, da der Motor das Federelement 14 entspannt, wodurch sich wiederum in vorteilhafter Weise kurze Stellzeiten für das Aufstellen des Türelements 4 ergeben. Wird das Stellelement 7, wie in der Figur 2 gezeigt, in Richtung des Pfeils P1 nach links verfahren, so wird die Stellbewegung des Stellelements 7 mittels des Bowdenzugs 2 an die Antriebseinheit 3 übertragen. Ein in der Antriebseinheit 3 enthaltener schwenkbar gelagerter Hebel 19 kann um seine Schwenkachse 20 herum verschwenkt werden, in Richtung des Pfeils P2. Die Schwenkbewegung des Hebels 19 führt dann im Zusammenspiel mit der Stellstange 5 dazu, dass das Kraftfahrzeugtürelement 4 aufgestellt wird.

In der Figur 3 ist nun der Zustand wiedergegeben, in dem das Kraftfahrzeugtürelement 4 mit erhöhter Kraft zu öffnen ist. Zum üblichen Öffnen des Kraftfahrzeugtürelements 4 wurde das Gehäuse 12 des Federspeichers 18 in Richtung des Pfeils P1 in die Offenstellung O verfahren. Aufgrund zum Beispiel einer vereisten Türdichtung konnte das Stellmittel 7 der Bewegung des Gehäuses 12 unter der Kraft des ersten Federelements 14 nicht folgen. In diesem Fall wird nun das zweite Federelement 15 aktiviert.

Ein Verfahren des Gehäuses 12 über die Offenstellung O hinaus in Richtung des Pfeils P1 nach links in eine Eisbrechstellung E führt dazu, dass zusätzlich das zweite Federelement 15 gespannt wird. Die Federkräfte des ersten und zweiten Federelements 14, 15 addieren sich in diesem Fall zu einer erhöhten Kraft, so dass auch im Falle eines Einklemmens oder Festfrierens des Kraftfahrzeugtürelements 4 eine ausreichende und erhöhte Kraft FH zur Verfügung steht.

In vorteilhafter Weise muss mittels des elektrischen Antriebs 8 lediglich immer eine Feder gespannt werden bzw. ein Entspannen der Federelemente 14, 15 erfolgen, so dass mit geringen elektrischen Leistungen gearbeitet werden kann. Geringe elektrische Leistungen bedingen lediglich geringe Motoren und geringe Abmessungen der Antriebselemente. Nach dem Aufstellen des Kraftfahrzeugtürelements 4 wird der Federspeicher 18 wieder in seine in der Figur 1 dargestellte Ausgangsstellung A zurücküberführt.

### Bezugszeichenliste

- 1: Aufstellvorrichtung
- 2: Bowdenzug
- 3: Antriebseinheit
- 4: Kraftfahrzeugtürelement
- 5: Stellstange
- 6: Kraftfahrzeugkarosserie
- 7: Stellmittel
- 8: elektrischer Antrieb
- 9: Schnecke
- 10: Schneckenrad
- 11: Übertragungsmittel
- 12: Gehäuse
- 13: Innere des Gehäuses
- 14: erstes Federelement
- 15: zweites Federelement
- 16: Anlagefläche
- 17: Montagefläche
- 18: Federspeicher
- 19: Hebel
- 20: Schwenkachse

- P, P2: Pfeil
- A: Ausgangsstellung
- O: Öffnungsstellung
- E: Eisbrechstellung
- F, FH: Zugkraft

## Patentansprüche

1. Aufstellvorrichtung (1) für ein Kraftfahrzeugtürelement (4) zum Aufstellen des Türelements (4) mittels eines Stellmittels (7), die Aufstellvorrichtung (1) aufweisend einen elektrischen Antrieb (8) und ein Stellmittel (7), wobei das Stellmittel (7) mittels des elektrischen Antriebs (8) betätigbar ist, wobei zwischen dem elektrischen Antrieb (8) und dem Stellmittel (7) ein Federspeicher (18) angeordnet ist, wobei der Federspeicher (18) derart eingerichtet ist, die Bewegung des Stellmittels (7) zu unterstützen, **dadurch gekennzeichnet, dass** der Federspeicher (18) ein erstes Federelement (14) und mindestens ein zweites Federelement (15) aufweist, wobei die Federelemente (14, 15) sequenziell voneinander und mittels des elektrischen Antriebs (8) spannbar und/oder entspannbar sind.

2. Aufstellvorrichtung (1) nach Anspruch 1, **dadurch gekennzeichnet, dass** der Federspeicher (18) in einer Ausgangsstellung (A) gespannt vorliegt.

3. Aufstellvorrichtung (1) nach einem der Ansprüche 1 oder 2, **dadurch gekennzeichnet, dass** mittels eines Entspannens des Federspeichers (18) das Türelement (4) betätigbar, insbesondere verschwenkbar ist.

4. Aufstellvorrichtung (1) nach einem der Ansprüche 1 bis 3, **dadurch gekennzeichnet, dass** das Türelement (4) mittels der Aufstellvorrichtung (1) von einer Schließstellung in eine Offenstellung (O) überführbar ist.

5. Aufstellvorrichtung (1) nach einem der Ansprüche 1 bis 4, **dadurch gekennzeichnet, dass** die Federelemente (14, 15) derart mit dem Antrieb (8) betätigbar sind, dass sich die Federkräfte (F, FH) addieren.

6. Aufstellvorrichtung (1) nach einem der Ansprüche 1 bis 5, **dadurch gekennzeichnet, dass** das Stellmittel (7) des Federspeichers (18) als ein Zugmittel ausgestaltet ist, wobei mittels des Zugmittels eine Zugkraft (F, FH) auf eine Antriebseinheit (3) des Türelements (4) übertragbar ist, wobei die Antriebseinheit (3) derart eingerichtet ist, mittels des Stellmittels (7) ein mechanisches Aufstellen des Türelements (4) zu bewirken.

7. Aufstellvorrichtung (1) nach Anspruch 6, **dadurch gekennzeichnet, dass** zwischen dem Federspeicher (18) und der Antriebseinheit (3) ein Bowdenzug (2) angeordnet ist.

## Claims

1. Opening device (1) for a motor vehicle door element (4) for opening the door element (4) by means of an actuator (7), the opening device (1) having an electric drive (8) and an actuator (7), it being possible for the actuator (7) to be operated by means of the electric drive (8), a spring accumulator (18) being arranged between the electric drive (8) and the actuator (7), the spring accumulator (18) being designed to support the movement of the actuator (7), **characterized in that**
the spring accumulator (18) has a first spring element (14)
and at least one second spring element (15), it being possible for the spring elements (14, 15) to be tensioned and/or relaxed sequentially from one another and by means of the electric drive (8).

2. Opening device (1) according to claim 1, **characterized in that** the spring accumulator (18) is tensioned in an initial position (A).

3. Opening device (1) according to one of claims 1 or 2,
**characterized in that** by means of the spring accumulator (18) being relaxed, the door element (4) can be operated, in particular pivoted.

4. Opening device (1) according to any of claims 1 to 3,
**characterized in that** the door element (1) can be transferred from a closed position to an open position (O) by means of the opening device (4).

5. Opening device (1) according to any of claims 1 to 4,
**characterized in that** the spring elements (14, 15) can be operated by the drive (8) in such a way that the spring forces (F, FH) add up.

6. Opening device (1) according to any of claims 1 to 5,
**characterized in that** the actuator (7) of the spring accumulator (18) is designed as a tension means, it being possible for a tension force (F, FH) to be transferred to a drive unit (3) of the door element (4) by means of the tension means, the drive unit (3) being configured in such a way that the door element (4) is mechanically opened by means of the actuator (7).

7. Opening device (1) according to claim 6, **characterized in that** a Bowden cable (2) is arranged between the spring accumulator (18) and the drive unit (3).

## Revendications

1. Dispositif de mise en place (1) pour un élément formant porte de véhicule automobile (4) pour la mise en place de l'élément formant porte (4) au moyen d'un moyen de réglage (7), le dispositif de mise en place (1) présentant un entraînement électrique (8) et un moyen de réglage (7), dans lequel le moyen de réglage (7) peut être actionné au moyen de l'entraînement électrique (8), dans lequel un accumulateur à ressorts (18) est disposé entre l'entraînement électrique (8) et le moyen de réglage (7), dans lequel l'accumulateur à ressorts (18) est conçu de manière à assister le déplacement du moyen de réglage (7), **caractérisé en ce que**
l'accumulateur à ressorts (18) présente un premier élément formant ressort (14) et au moins un second élément formant ressort (15), dans lequel les éléments formant ressorts (14, 15) peuvent être tendus et/ou détendus séquentiellement l'un par rapport à l'autre et au moyen de l'entraînement électrique (8).

2. Dispositif de mise en place (1) selon la revendication 1,
**caractérisé en ce que** l'accumulateur à ressorts (18) se présente tendu dans une position initiale (A).

3. Dispositif de mise en place (1) selon l'une des revendications 1 ou 2, **caractérisé en ce que** l'élément formant porte (4) peut être actionné, en particulier pivoté, au moyen d'une détente de l'accumulateur à ressorts (18).

4. Dispositif de mise en place (1) selon l'une des revendications 1 à 3, **caractérisé en ce que** l'élément formant porte (4) peut être amené d'une position fermée à une position ouverte (O) au moyen du dispositif de mise en place (1).

5. Dispositif de mise en place (1) selon l'une des revendications 1 à 4, **caractérisé en ce que** les éléments formant ressorts (14, 15) peuvent être actionnés par l'entraînement (8) de telle sorte que les forces de ressorts (F, FH) s'additionnent.

6. Dispositif de mise en place (1) selon l'une des revendications 1 à 5, **caractérisé en ce que** le moyen de réglage (7) de l'accumulateur à ressorts (18) est réalisé sous forme de moyen de traction, dans lequel une force de traction (F, FH) peut être transmise à une unité d'entraînement (3) de l'élément formant porte (4) au moyen du moyen de traction, dans lequel l'unité d'entraînement (3) est conçue de manière à provoquer une mise en place mécanique de l'élément formant porte (4) au moyen du moyen de réglage (7).

7. Dispositif de mise en place (1) selon la revendication 6,
**caractérisé en ce qu'**un câble sous gaine (2) est disposé entre l'accumulateur à ressorts (18) et l'unité d'entraînement (3).
